# EUROPÄISCHE PATENTSCHRIFT

(11) **EP 1 495 203 B1**
(45) Veröffentlichungstag und Bekanntmachung des Hinweises auf die Patenterteilung: **21.02.2007**
(21) Anmeldenummer: 02716853.3
(22) Anmeldetag: 15.04.2002
(51) Int. Cl.: E05D 13/00

(54) **TOR MIT SICHERUNGSEINRICHTUNG**
DOOR COMPRISING A LOCKING DEVICE
PORTE DOTEE D'UN DISPOSITIF DE SECURITE

(43) Veröffentlichungstag der Anmeldung: 12.01.2005
(73) Patentinhaber: Hörmann KG Brockhagen, 33803 Steinhagen (DE)
(72) Erfinder: HÖRMANN, Thomas, J., 66606 St. Wendel (DE); BRINKMANN, Herbert, 33790 Halle/Westfalen (DE); KRAFT, Franz, 59757 Arnsberg-Herbringen (DE); BRINKMANN, Michael, 33790 Halle/Westfalen (DE)
(74) Vertreter: Leinweber & Zimmermann
(86) Internationale Anmeldenummer: PCT/EP2002/004160
(87) Internationale Veröffentlichungsnummer: WO 2003/087506

(56) Entgegenhaltungen:
- CH-A- 261 913
- DE-A- 3 800 404
- FR-A- 2 394 660

## Beschreibung

Die Erfindung betrifft ein Tor nach dem Oberbegriff des Patentanspruchs 1.

Tore der gerade beschriebenen Art werden beispielsweise in Form von sog. Sektionaltoren verwirklicht, bei denen das Torblatt aus einer Vielzahl in Torblattbewegungsrichtung hintereinander angeordneten und um senkrecht zur Torblattbewegungsrichtung verlaufende Verschwenkachsen verschwenkbar miteinander verbundenen Paneelen besteht. Bei diesen Sektionaltoren ist das Torblatt in der Schließstellung im allgemeinen in einer Vertikalebene angeordnet, während es in der Öffnungsstellung über Kopf in einer Horizontalebene angeordnet ist. Zur Führung der Torblattbewegung sind üblicherweise an jedem Rand des Torblattes Führungsschienen angebracht, welche einen ersten etwa vertikal und sich parallel zum seitlichen Rand des Torblattes in der Schließstellung erstreckenden Abschnitt, einen zweiten sich in horizontaler Richtung etwa parallel zum seitlichen Rand des Torblattes in der Öffnungsstellung erstreckenden Abschnitt und einen bogenförmigen Verbindungsabschnitt aufweisen, vorgesehen. Am Torblatt sind mit diesen Führungsschienen zusammenwirkende Führungselemente, insbesondere Führungsrollen angeordnet, welche in die Führungsschienen eingreifen, um so eine störungsfreie Torblattbewegung zu ermöglichen.

Zur Unterstützung der Öffnungsbewegung des Torblattes von der Schließstellung in die Öffnungsstellung sind üblicherweise Gewichtsausgleichssysteme vorgesehen, die in Form von Zugfederpaketen oder Torsionsfedern verwirklicht werden können. Diese Federn sind über ein andererseits am unteren Rand des Torblattes befestigte Zugmittel an das Torblatt gekoppelt und werden im Verlauf einer Schließbewegung von der Öffnungsstellung in die Schließstellung gespannt, so daß die darin gespeicherte Energie zur Unterstützung der Öffnungsbewegung bereitsteht. Gleichzeitig wird mit diesen Gewichtsausgleichseinrichtungen ein ungebremstes Herabfallen des Torblattes im Verlauf der Schließbewegung verhindert.

Zur Vermeidung von Beschädigungen des Torblattes und insbesondere zur Vermeidung von Verletzungen der das Tor benutzenden Personen muß auch dann ein unkontrolliertes Herabfallen des Torblattes verhindert werden, wenn das Zugmittel und/oder die als Gewichtsausgleichseinrichtung eingesetzten Federn brechen. Aus diesem Grund sind herkömmliche Tore der eingangs beschriebenen Art üblicherweise mit Sicherungseinrichtungen ausgestattet, welche bei einem Bruch des Zugmittels und/oder der die Gewichtsausgleichseinrichtung bildenden Federn einer Torblattbewegung entgegenwirken.

Ein Tor mit einer derartigen Sicherungseinrichtung ist beispielsweise in der US 1,936,269 angegeben. Das in dieser Schrift beschriebene Tor weist eine Sicherungseinrichtung mit einem in Form einer Sperrklinke verwirklichten Sicherungselement auf, welches bei Bruch des Zugmittels in eine in der Führungsschiene vorgesehene Ausnehmung eingreift und so ein unkontrolliertes Herabfallen des Torblattes verhindert. Allerdings führt die Bereitstellung von Ausnehmungen in der Führungsschiene zu einer Schwächung der Führungsschiene. Aus diesem Grund ist die Führungsschiene des in dieser Schrift beschriebenen Tores als besonders stabile Bauelementanordnung mit einer Abstützplatte und insgesamt vier an diese Abstützplatte angeschweißten Winkelprofilen ausgeführt.

Bei einem in der DE 37 30 363 C1 beschriebenen Tor weist die Sicherungseinrichtung einen am Torblatt befestigten Fangschlitten auf, in dem eine von der Führungsschiene getrennte Stange umgreifende Klemmbacken verschiebbar aufgenommen sind. Die Sicherungseinrichtung ist konstruktiv besonders aufwendig, weil sie nicht nur einen Fangschlitten mit darin aufgenommenen Klemmbacken, sondern auch eine eigene Stange als Führung für den Fangschlitten erfordert. Darüber hinaus hat es sich beim Einsatz von mit derartigen Sicherungseinrichtungen ausgestatteten Toren gezeigt, daß damit eine zuverlässige Abbremsung des Torblattes bei einem Bruch des Zugmittels und/oder der Gewichtsausgleichseinrichtung nicht erreichbar ist.

Dieselben Probleme hinsichtlich der Betriebssicherheit treten auch bei dem in der DE 38 14 275 C2 beschriebenen Tor auf, dessen Sicherungseinrichtung einen von einer Feder gegen die Außenfläche der Führungsschiene preßbaren Bremsschuh 6 aufweist. Eine wesentliche Verbesserung der Betriebszuverlässigkeit wird auch nicht mit den in der DE 38 00 404 A1 beschriebenen Sicherungseinrichtungen erreicht, bei denen ein Sperrglied 7 in der Führungsschiene aufgenommen ist und bei Bruch des Zugmittels und/oder bei Beschädigung der Gewichtsausgleichseinrichtung mit einer Zugfeder gegen eine innere Begrenzungsfläche der Führungsschiene gedrängt wird, wobei Sperrzähne 9 des Sperrgliedes 7 in Anlage an diese Begrenzungsfläche gelangen.

Ferner sind Tore nach dem Oberbegriff des Patentanspruchs 1 in der CH-A-261913 angegeben.

Angesichts der vorstehend erläuterten Probleme im Stand der Technik liegt der Erfindung die Aufgabe zugrunde, ein Tor der eingangs beschriebenen Art bereitzustellen, dessen Torblatt zuverlässig gegen unkontrolliertes Abstürzen gesichert ist und das dennoch einen einfachen mechanischen Aufbau mit wenig Einzelteilen aufweist.

Diese Aufgabe wird durch die im kennzeichnenden Teil des Patentanspruchs 1 angegebene Weiterbildung der bekannten Tore gelöst.

Diese Lösung geht auf die Erkenntnis zurück, daß die das Sperrglied der beispielsweise in der DE 38 00 404 A1 in Richtung auf die Sperrstellung beaufschlagende Federkraft zum Erhalt einer ausreichenden Bremswirkung nicht ausreicht und auch die nur mittelbar an diesem Sperrglied angreifende Gewichtskraft des Torblattes selbst bei Bereitstellung von Sperrzähnen an dem Sperrglied zur Sicherstellung der gewünschten Bremswirkung nicht genügt, weil das Sperrglied ebenso wie die Laufrolle zur Sicherstellung einer störungsfreien Bewegung des Torblattes in der Freigabestellung der Sicherungseinrichtung mit Spiel in der Führungsschiene aufgenommen ist, so daß es in einer senkrecht zur Kontaktfläche verlaufenden Richtung innerhalb der Führungsschiene ausweichen kann.

Bei dem erfindungsgemäßen Tor wird diese Ausweichbewegung dadurch verhindert, daß das beispielsweise durch das Führungselement verwirklichte Preßelement das Sicherungselement in Richtung auf die Kontaktfläche preßt, um so zuverlässig die gewünschte Blockierungswirkung des Sicherungselementes zu erreichen. Dabei ist diese hohe Betriebszuverlässigkeit ohne zusätzliche Bauelemente erreichbar, weil im Vergleich zu den bekannten Sicherungseinrichtungen nur eine Verlagerung des Sicherungselementes an eine Stelle erforderlich ist, an der es von dem Führungselement gegen die Kontaktfläche gepreßt werden kann. Darüber hinaus kann die erfindungsgemäße Sicherungsvorrichtung auch ohne Einsatz besonders widerstandsfähiger Führungsschienen benutzt werden, weil eine Beschädigungsgefahr schon dadurch vermindert wird, daß das Führungselement flächig an der Führungsschiene angreift und nicht, wie beispielsweise in der DE 38 00 404 A1 mit nach außen gerichteten Sperrzähnen, so daß eine Beschädigung der Führungsschiene durch das Sicherungselement schon aus diesem Grund kaum zu besorgen ist. Auch die Möglichkeit, eine zuverlässige Blockierungswirkung durch eine flächige Anlage zu erhalten, wird erst durch die erfindungsgemäße Positionierung des Sicherungselementes an einer Stelle, an der es mit dem Führungselement gegen die Kontaktfläche gepreßt werden kann, ermöglicht. Dabei kann die in Anlage an die Kontaktfläche der Führungsschiene gelangende Anlagefläche des Führungselementes in Form einer harten aufgerauhten Keilfläche vorliegen.

Im Rahmen dieser Erfindung ist auch an die Ausführung einer Sicherungseinrichtung gedacht, bei der das Sicherungselement nur mittelbar unter Zwischenschaltung eines oder mehrerer Übertragungselemente gegen die Kontaktfläche gepreßt wird. Im Sinne eines besonders einfachen Aufbaus hat es sich jedoch als besonders günstig erwiesen, wenn das Sicherungselement bei Verstellung der Sicherungseinrichtung in die Sperrstellung unmittelbar an das Führungselement anlegbar ist. In diesem Fall kann die gewünschte Blokkierung der Torblattbewegung besonders zuverlässig erreicht werden, wenn das Sicherungselement eine erste, vorzugsweise im wesentlichen ebene und in der Sperrstellung in Anläge an die Führungsschiene gelangende Anlagefläche und eine zweite, in der Sperrstellung in Anlage an das Führungselement gelangende Anlagefläche aufweist, wobei die erste Anlagefläche und die zweite Anlagefläche einen spitzen Winkel von vorzugsweise weniger als 30 °, insbesondere etwa 20 ° miteinander einschließen.

Bei einem Bruch des Zugmittels wird die Verstellung des Sicherungselementes in die Sperrstellung bei erfindindungsgemäßen Toren dadurch bewirkt, dass eine Vorspanneinrichtung vorgesehen ist, mit der das Sicherungselement in die Sperrstellung gedrängt wird. Dabei wird die Sicherungseinrichtung derart über ein Zugmittel an eine Antriebseinrichtung und/oder eine beispielsweise in Form einer Zug- oder Torsionsfederanordnung verwirklichte Gewichtsausgleichseinrichtung gekoppelt, daß sie mit der Antriebseinrichtung und/oder der Gewichtsausgleichseinrichtung mit einer der Vorspannkraft der Vorspanneinrichtung entgegenwirkenden und die Sicherungseinrichtung in die Freigabestellung drängenden Kraft beaufschlagbar ist, um so im Fall funktionsfähiger Zugmittel und Gewichtsausgleichseinrichtungen bzw. Antriebseinrichtungen einen störungsfreien Betrieb des Tores sicherzustellen. Eine derartige Kopplung der Sicherungseinrichtung an das Zugmittel und/oder die Gewichtsausgleichseinrichtung wird bei erfindungsgemäßen Toren konstruktiv besonders einfach verwirklicht, weil die Sicherungseinrichtung einen bzgl. einer quer, insbesondere etwa senkrecht zur Längsrichtung der Führungsschiene verlaufenden Schwenkachse verschwenkbar gelagerten Hebel aufweist, der einerseits der Schwenkachse an das Zugmittel und andererseits der Schwenkachse an das Sicherungselement koppelbar ist. Dabei wird das Sicherungselement durch Verschwenken des Hebels gegen die Kontaktfläche der Führungsschiene gedrängt. Im Verlauf dieser Bewegung kann eine flächige Anlage der ersten Anlagefläche des Sicherungselementes an der Kontaktfläche der Führungsschiene besonders zuverlässig erreicht werden, weil das Sicherungselement um eine etwa parallel zur Schwenkachse verlaufende Kippachse verkippbar an dem Hebel gehalten ist. Bei der erfindungsgemäßen Konstruktion der Sicherungseinrichtung kann die Vorspanneinrichtung besonders einfach in Form einer Torsionsfeder verwirklicht werden, die einerseits an den Hebel angreift und sich andererseits zumindest mittelbar an dem Torblatt abstützt.

Wie vorstehend erläutert, wird die Gefahr einer Beschädigung der Führungsschiene durch den Angriff des Sicherungselementes bereits dadurch reduziert, daß das Sicherungselement in eine flächige Anlage an die Kontaktfläche der Führungsschiene gelangt. Eine weitere Reduktion des Beschädigungsrisikos ist ohne nennenswerten konstruktiven Mehraufwand erreichbar, wenn die Sicherungseinrichtung ein auf der der Kontaktfläche der Führungsschiene entgegengesetzten Seite der Führungsschiene angeordnetes Abstützelement aufweist. Mit einem derartigen Abstützelement kann eine Ausbuchtung der Führungsschiene unter der Last des die Kontaktfläche beaufschlagenden Sicherungselementes verhindert werden, weil der entsprechende Teil der Führungsschiene dann in Anlage an das Abstützelement gelangt, welches diese Ausbuchtung verhindert.

Das Sicherungselement ist zweckmäßigerweise ebenso wie das Abstützelement an dem Torblatt befestigt und wird mit diesem längs der Führungsschiene bewegt. Da die Führungsschiene im allgemeinen auch einen gebogenen Führungsschienenabschnitt aufweist, ist es zur Sicherstellung einer störungsfreien Bewegung des Torblattes bevorzugt, wenn auch das Abstützelement bzgl. der Schwenkachse verschwenkbar gelagert ist, so daß die Lage des Abstützelements entsprechend dem bogenförmigen Führungsschienenabschnitt verändert werden kann.

Das an dem Torblatt eines erfindungsgemäßen Tores angebrachte Führungselement weist zweckmäßigerweise einen etwa senkrecht zur Längsrichtung der Führungsschiene und parallel zur Torblattebene verlaufenden Lagerbolzen auf, mit dem das Führungselement an dem Torblatt gehalten ist. In diesem Fall kann eine verschwenkbare Lagerung des das Sicherungselement tragenden Hebels und/oder des Abstützelements konstruktiv besonders einfach verwirklicht werden, wenn der Lagerbolzen den Hebel und/oder das Abstützelement durchsetzt. Bei dieser Konstruktion kann ein besonders kompakter Aufbau verwirklicht werden, wenn die Führungsschiene auch noch die die Sicherungseinrichtung in Richtung auf die Sperrstellung drängende Torsionsfeder durchsetzt. Wie vorstehend bereits angesprochen, ist die Sicherungseinrichtung des erfindungsgemäßen Tores zweckmäßigerweise an dem Torblatt befestigt. Diese Befestigung kann konstruktiv besonders einfach und dennoch stabil verwirklicht werden, wenn sie über ein in Form eines U-Profils gebildetes Trägerelement erfolgt, wobei das Trägerelement einen an einer Begrenzungsfläche des Torblattes festgelegten Verbindungsschenkel und zwei von dem Lagerbolzen durchsetzten, vorzugsweise etwa parallel zueinander verlaufende äußere Schenkel aufweist.

Im Sinne einer besonders reibungsarmen Bewegung des Torblattes hat es sich als zweckmäßig erwiesen, wenn das Führungselement eine um die Längsachse des Lagerbolzens drehbar gelagerte Führungsrolle aufweist, wenngleich im Rahmen dieser Erfindung auch an den Ansatz von einfachen Führungselementen in Form von längs einer Führungsschiene geführten Führungsstiften gedacht ist. Falls ein eine Führungsrolle aufweisendes Führungselement eingesetzt wird, weist die Führungsschiene zweckmäßigerweise in einer senkrecht zu deren Längsachse verlaufenden Schnittebene die Form eines C- oder J-Profils auf und ist zum Aufnehmen der Führungsrolle geeignet. Ein derartiges Profil weist einen etwa senkrecht zur Schwenkachse des Hebels und zur Torblattebene verlaufenden Schenkel, mindestens einen etwa parallel zur Torblattebene verlaufenden Schenkel und einen als Lauffläche für die Führungsrolle dienenden ausgerundeten Schenkel auf. Dabei wird die Kontaktfläche im Sinne der Herstellung eines definierten Kontaktes zwischen dem Sicherungselement und der Führungsschiene zweckmäßigerweise durch den etwa parallel zur Torblattebene verlaufenden Schenkel gebildet. Wie eingangs bereits erläutert, wird diese Erfindung mit besonderem Vorteil für Sektionaltore eingesetzt, bei denen das Torblatt eine Mehrzahl von in Torblattbewegungsrichtung hintereinander angeordneten und zum senkrecht zur Torblattbewegungsrichtung verlaufende Verschwenkachsen verschwenkbar miteinander verbundene Paneele aufweist.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine Explosionsdarstellung eines mit einer Sicherungseinrichtung ausgestatteten erfindungsgemäßen Tores
- Fig. 2: eine Darstellung des in Fig. 1 gezeigten Tores mit in die Freigabestellung verstellter Sicherungseinrichtung und
- Fig. 3: eine Darstellung des in Fig. 1 gezeigten Tores mit in die Sperrstellung verstellter Sicherungseinrichtung.

Das in der Zeichnung dargestellte Sektionaltor umfaßt ein Torblatt mit einer Mehrzahl von in Torblattbewegungsrichtung hintereinander angeordneten und gelenkig miteinander verbundenen Paneelen, von denen in der Zeichnung nur das in der Schließstellung unterste Paneel 10 dargestellt ist, eine Führungsschienenanordnung mit zwei aneinander entgegengesetzten seitlichen Rändern des Torblattes angeordneten Führungsschienen, von denen in der Zeichnung nur ein in der Schließstellung des Torblattes etwa parallel zu einem seitlichen Rand davon verlaufender Abschnitt einer Führungsschiene 20 dargestellt ist, ein Trägerelement 30, ein Führungselement 40 sowie eine insgesamt mit 50 bezeichnete Sicherungseinrichtung, wobei das Führungselement 40 und die Sicherungseinrichtung 50 mit dem Trägerelement 30 an der inneren Begrenzungsfläche 12 des Paneels 10 festlegbar sind.

Das Trägerelement 30 weist in einer vertikal zur Längsrichtung der Führungsschiene 20 verlaufenden Richtung die Form eines U-Profils mit einem an der Innenfläche 12 des Paneels 10 anliegenden Verbindungsschenkel 32 und zwei sich etwa senkrecht dazu erstreckenden äußeren Schenkeln 34 und 36 auf.

Zur Festlegung des Trägerelementes 30 ist der Verbindungsschenkel 32 von insgesamt vier Ausnehmungen durchsetzt, in denen in das Paneel 10 eingeführte Befestigungsschrauben 38 aufgenommen sind. Jeder der äußeren Schenkel 34 und 36 des Trägerelementes 30 ist von einer Ausnehmung 35 bzw. 37 durchsetzt, welche zum Aufnehmen eines Lagerbolzens 42 des Führungselementes 40 ausgelegt sind. Dabei sind die Ausnehmungen 35 und 37 so angeordnet, daß das Führungselement 40 um eine senkrecht zur Führungsschiene 20 und parallel zur Innenfläche 12 des Paneels 10 verlaufende Drehachse 43 drehbar ist. An seinem der Führungsschiene 20 zugewandten Ende ist der Lagerbolzen 42 mit einer Führungsrolle 44 versehen, welche im montierten Zustand in der Führungsschiene 20 aufgenommen ist. Die Führungsschiene 20 weist in einer senkrecht zu ihrer Längsrichtung verlaufenden Schnittebene die Form eines J-Profils mit einem etwa senkrecht zur Drehachse 43 des Führungselementes 40 verlaufenden Schenkel 22, einem rechtwinklig glatt abgestellten Schenkel 24 und einem ausgerundeten Schenkel 26 auf, wobei der ausgerundete Schenkel 26 eine Lauffläche für die Führungsrolle 44 bildet und gleichzeitig das Entfernen der Laufrolle 44 aus der Führungsschiene 20 in einer parallel zur Drehachse 43 verlaufenden Richtung verhindert.

Die insgesamt mit 50 bezeichnete Sicherungseinrichtung umfaßt einen Hebel 60, ein verkippbar an dem Hebel 60 festlegbares, keilförmiges Sicherungselement 70, ein Abstützelement 80 sowie eine als Torsionsfeder 90 ausgebildete Vorspanneinrichtung. Der Hebel 60 und das Abstützelement 80 sind von Ausnehmungen 62 bzw. 84 durchsetzt, welche zum Aufnehmen des Lagerbolzens 42 des Führungselementes 40 ausgelegt sind. Auf diese Weise können der Hebel 60 und das Abstützelement 80 um die Drehachse 43 des Führungselementes 40 verschwenkbar an dem Lagerbolzen 42 und damit auch an dem Paneel 10 gehalten werden. Einerseits der Ausnehmung 62 weist der Hebel 60 an seinem unteren Rand einen von einer Ausnehmung 65 durchsetzten Vorsprung 64 auf, welcher in einen Schlitz 72 des keilförmigen Sicherungselementes 70 einführbar ist. Auch das Sicherungselement 70 ist an einer seitlichen Begrenzungsfläche von einer Ausnehmung 74 durchsetzt, welche bei Einführen des Vorsprunges 64 in den Schlitz 72 in fluchtender Ausrichtung mit der Ausnehmung 65 überführt werden kann, so daß das Sicherungselement 70 durch Einführung eines Befestigungsstiftes (nicht dargestellt) in die Ausnehmungen 74 und 65 um eine parallel zur Drehachse 43 des Führungselementes 40 verlaufende Kippachse verkippbar am unteren Rand des Hebels 60 befestigt werden kann. Am oberen Rand des Hebels 60 ist ein Bolzen 66 mit radial erweitertem Bolzenkopf angebracht, der im montierten Zustand von einer Schlaufe 102 eines andererseits an einer Gewichtsausgleichseinrichtung (nicht dargestellt) und/oder einer Antriebseinrichtung (nicht dargestellt) befestigten Zugmittels umlaufen wird. Dabei ist der Bolzen 66 im montierten Zustand in der Kraftwirkungslinie zur Drehachse 43 angeordnet.

Das Abstützelement 80 umfaßt einen senkrecht zum Lagerbolzen 42 verlaufenden und von diesem durchsetzten Schenkel 86 sowie einen in der dargestellten Ausführungsform der Erfindung rechtwinklig von diesem Schenkel 86 glatt abgestellten Schenkel 82. Dieser Schenkel 82 hintergreift im montierten Zustand den Schenkel 24 der Führungsschiene 20.

Die Torsionsfeder 90 greift mit einem Ende 94 an einem rechtwinklig abgewinkelten Widerlager 68 des Hebels 60 an und stützt sich mit ihrem anderen Ende 92 über das Trägerelement 30 am Paneel 10 ab. Im montierten Zustand sind der Hebel 60 und das Abstützelement 70 zwischen dem Schenkel 36 des Trägerelementes 30 und der Führungsrolle 44 des Führungselementes 40 angeordnet. Dabei wird der Hebel 66 mit Hilfe der Torsionsfeder 90 in die in Fig. 2 durch den Pfeil P angedeutete Richtung gedrängt. Das bedeutet, daß das am unteren Rand des Hebels 60 verkippbar befestigte Sicherungselement 70 mit Hilfe der Torsionsfeder 90 in Richtung auf den rechtwinklig glatt abgebogenen Schenkel 24 der Führungsschiene 20 gedrängt wird. Andererseits wird der Hebel 60 mit dem den Bolzen 66 umlaufenden Zugmittel 100 in die in der durch den Pfeil P angedeuteten Richtung entgegengesetzte Richtung gedrängt. Auf diese Weise wird erreicht, daß das am unteren Rand des Hebels 60 befestigte Sicherungselement 70 bei unbeschädigtem Zugmittel 100 und unbeschädigter Gewichtsausgleichseinrichtung bzw. Antriebseinrichtung in der in Fig. 2 dargestellten Stellung zwischen dem rechtwinklig glatt abgestellten Schenkel 24 und dem ausgerundeten Schenkel 26 der Führungsschiene 20 angeordnet ist, ohne die Bewegung der Führungsrolle 44 und damit des Tores zu behindern.

Wenn das Zugmittel 100 reißt und/oder die Gewichtsausgleichseinrichtung und/oder die Antriebseinrichtung beschädigt wird, so daß die über das Zugmittel 100 auf den Hebel 60 ausgeübte Kraft nachläßt, wird der Hebel 60 mit Hilfe der Torsionsfeder 90 in die in Fig. 2 durch den Pfeil P dargestellte Richtung gedrängt und gelangt in die in Fig. 3 dargestellte Stellung. In dieser Stellung ist das am unteren Rand des Hebels 60 befestigte Sicherungselement 70 zwischen dem Schenkel 24 der Führungsschiene 20 und der Laufrolle 44 angeordnet. Dabei wird eine dem Lagerbolzen 42 abgewandte Anlagefläche 76 des Sicherungselementes 70 mit Hilfe der eine weitere Anlagefläche 78 des Sicherungselementes 70 beaufschlagende Führungsrolle 44 gegen eine durch die innere Begrenzungsfläche 25 des Schenkels 24 gebildete Kontaktfläche der Führungsschiene 20 gedrängt. Auf diese Weise wird eine weitere Bewegung der Führungsrolle 44 und des diese Führungsrolle 44 tragenden Torblattes in Schwererichtung blockiert und ein unkontrolliertes Abstürzen des Torblattes verhindert.

Diese Blockierungswirkung des Sicherungselementes wird bei der in der Zeichnung dargestellten Ausführungsform der Erfindung dadurch begünstigt, daß die Anlageflächen 76 und 78 einen spitzen Winkel von etwa 20 ° miteinander einschließen. Zur Unterstützung der Blockierungswirkung des Sicherungselementes 70 ist die an die Kontaktfläche 25 angreifende Anlagefläche 76 aus einem harten, aufgerauhten Material gebildet. Bei der erfindungsgemäßen Sicherungseinrichtung wird der Gefahr, daß der die Kontaktfläche 25 bildende Schenkel 24 der Führungsschiene 20 in der in Fig. 3 dargestellten Sperrstellung des Sicherungselementes 70 unter der ihn über die Führungsrolle 44 und das Sicherungselement 70 beaufschlagenden Gewichtskraft des Torblattes verformt wird, bereits dadurch entgegengewirkt, daß das Sicherungselement 70 in eine flächige Anlage an die Kontaktfläche 25 gelangt. Das noch verbleibende Risiko einer Beschädigung der Führungsschiene 20 durch das Sicherungselement 70 in der in Fig. 3 dargestellten Sperrstellung wird dadurch weiter reduziert, daß der den Schenkel 24 der Führungsschiene 20 hintergreifende Schenkel 82 des Abstützelementes 80 in jeder Stellung des Torblattes bei Verstellen des Sicherungselementes 76 in die Sperrstellung auf gleicher Höhe angeordnet ist wie das Sicherungselement 70 und so auf der der Kontaktfläche 25 der Führungsschiene entgegengesetzten Seite der Führungsschiene ein dem Ausweichen der Führungsschiene entgegenwirkendes Widerlager bildet. Diese Positionsbeziehung zwischen dem Schenkel 82 des Abstützelementes 80 und dem Sicherungselement 70 wird dadurch in jeder Stellung des Torblattes sichergestellt, daß sowohl der das Sicherungselement 70 tragende Hebel 60, als auch das Abstützelement 80 auf dem Lagerbolzen 43 des Führungselementes 40 gelagert ist.

Bei der in der Zeichnung dargestellten Ausführungsform der Erfindung wird eine Beeinträchtigung der Funktionsfähigkeit des Tores nach Verstellen des Sicherungselementes in die Sperrstellung und anschließender Rückführung des Sicherungselementes in die Freigabestellung auch noch dadurch verhindert, daß das Sicherungselement an dem glatt abgestellten Schenkel 24 der Führungsschiene 20 angreift und nicht an dem während eines störungsfreien Betriebes eine Lauffläche für die Führungsrolle bildenden ausgerundeten Schenkel 26.

Die Erfindung ist nicht auf das anhand der Zeichnung erläuterte Ausführungsbeispiel beschränkt. Vielmehr ist auch an den Einsatz erfindungsgemäßer Sicherungseinrichtungen im Zusammenhang mit herkömmlichen Kipptoren gedacht. Auch kann das Führungselement unter Vermeidung einer Führungsrolle in Form eines einfachen Führungsstiftes gebildet sein.

## Patentansprüche

1. Tor mit einem zwischen einer Öffnungsstellung und einer Schließstellung bewegbaren Torblatt,
einem an dem Torblatt festgelegten und mit einer Führungsschiene (20) zusammenwirkenden Führungselement (40) zur Führung der Torblattbewegung und
einer zwischen einer Freigabestellung, in der sie eine Torblattbewegung freigibt, und einer Sperrstellung, in der sie einer Torblattbewegung entgegenwirkt, verstellbaren und ein bei Verstellung in die Sperrstellung in Anlage an eine Kontaktfläche (25) der Führungsschiene (20) gelangendes Sicherungselement (70) aufweisenden Sicherungseinrichtung (50), bei dem
das Sicherungselement (70) in der Sperrstellung von einem an dem Torblatt festgelegten Preßelement, insbesondere dem Führungselement (40) in Richtung auf die Kontaktfläche (25) preßbar ist mit einer, das Sicherungselement (70) in die Sperrstellung drängende Vorspanneinrichtung (90), wobei
die Sicherungseinrichtung (50) derart über ein Zugmittel (100) an eine Antriebseinrichtung und/oder eine beispielsweise in Form einer Zug- oder Torsionsfederanordnung verwirklichte Gewichtsausgleichseinrichtung gekoppelt ist, daß sie mit der Antriebseinrichtung und/oder der Gewichtsausgleichseinrichtung mit einer der Vorspannkraft der Vorspanneinrichtung (90) entgegenwirkenden und die Sicherungseinrichtung in die Freigabestellung drängenden Kraft beaufschlagbar ist und
die Sicherungseinrichtung (50) einen bzgl. einer quer, insbesondere etwa senkrecht zur Längsrichtung der Führungsschiene (20) verlaufenden Schwenkachse (43) verschwenkbar gelagerten Hebel (60) aufweist, der einerseits der Schwenkachse (43) an das Zugmittel (100) und andererseits der Schwenkachse (43) an das Sicherungselement (70) koppelbar ist,
**dadurch gekennzeichnet, daß** das Sicherungselement (70) um eine etwa parallel zur Schwenkachse (43) verlaufende Kippachse verkippbar an dem Hebel (60) gehalten ist.

2. Tor nach Anspruch 1, **dadurch gekennzeichnet, daß** das Sicherungselement (70) bei Verstellung der Sicherungseinrichtung (50) in die Sperrstellung an das Führungselement (40) anlegbar ist.

3. Tor nach Anspruch 2, **dadurch gekennzeichnet, daß** das Sicherungselement (40) eine erste, vorzugsweise im wesentlichen ebene, in der Sperrstellung in Anlage an die Kontaktfläche (25) gelangende Anlagefläche (76) und eine zweite, in der Sperrstellung in Anlage an das Führungselement (40) gelangende Anlagefläche (78) aufweist, wobei die erste Anlagefläche (76) mit der zweiten Anlagefläche (78) einen spitzen Winkel von vorzugsweise weniger als 30 °, insbesondere etwa 20 °, einschließt.

4. Tor nach einem der vorhergehenden Ansprüche, **dadurch gekennzeichnet, daß** die Vorspanneinrichtung (90) eine einerseits an den Hebel (60) angreifende und sich andererseits zumindest mittelbar an dem Torblatt abstützende Torsionsfeder aufweist.

5. Tor nach einem der vorhergehenden Ansprüche, **dadurch gekennzeichnet, daß** die Sicherungseinrichtung ein auf der der Kontaktfläche der Führungsschiene entgegengesetzten Seite der Führungsschiene angeordnetes Abstützelement (82) aufweist.

6. Tor nach Anspruch 5, **dadurch gekennzeichnet, daß** das Abstützelement (82) bzgl. der Schwenkachse (43) verschwenkbar gelagert ist.

7. Tor nach einem der vorhergehenden Ansprüche, **dadurch gekennzeichnet, daß** das Führungselement (40) einen etwa senkrecht zur Längsachse der Führungsschiene (20) und parallel zur Torblattebene verlaufenden Lagerbolzen (42) aufweist, der den Hebel (60), die Torsionsfeder (90) und/oder das Abstützelement (80) durchsetzt.

8. Tor nach einem der vorhergehenden Ansprüche, **dadurch gekennzeichnet, daß** die Sicherungseinrichtung (50) über ein Trägerelement (30) an dem Torblatt festlegbar ist.

9. Tor nach Anspruch 8, **dadurch gekennzeichnet, daß** das Trägerelement (30) in Form eines U-Profils mit einem an einer Begrenzungsfläche des Torblattes festgelegten Verbindungsschenkel (32) und zwei von dem Lagerbolzen (42) durchsetzten äußeren Schenkeln (34, 36) aufweist.

10. Tor nach einem der vorhergehenden Ansprüche, **dadurch gekennzeichnet, daß** die Sicherungseinrichtung (50) im Bereich des in der Schließstellung unteren Randes des Torblattes angeordnet ist.

11. Tor nach einem der vorhergehenden Ansprüche, **dadurch gekennzeichnet, daß** das Führungselement (40) eine um die Längsachse des Lagerbolzens (42) drehbar gelagerte Führungsrolle (44) aufweist.

12. Tor nach Anspruch 11, **dadurch gekennzeichnet, daß** die Führungsschiene (20) in einer senkrecht zu deren Längsachse verlaufenden Schnittebene die Form eines C- oder J-Profils aufweist und zum Aufnehmen der Führungsrolle (44) ausgelegt ist.

13. Tor nach einem der vorhergehenden Ansprüche, **dadurch gekennzeichnet, daß** die Kontaktfläche (25) etwa parallel zur Torblattebene verläuft.

14. Tor nach einem der vorhergehenden Ansprüche, **dadurch gekennzeichnet, daß** das Torblatt eine Mehrzahl von in Torblattbewegungsrichtung hintereinander angeordneten und um senkrecht zur Torblattbewegungsrichtung verlaufende Verschwenkachsen verschwenkbar miteinander verbundenen Paneelen (10) aufweist.

## Claims

1. A door with a door panel movable between an open position and a closed position,
a guide element (40) fixed to the door panel and co-operating with a guide rail (20) for guiding the movement of the door panel, and
a locking device (50) adjustable between a release position, in which it allows a movement of the door panel, and a blocking position, in which it opposes a movement of the door panel, and a locking element (70) which passes into contact with a contact surface (25) of the guide rail (20) when set in the blocking position, with which
the locking element (70) in the blocking position can be pressed by a pressing element fixed to the door panel, in particular the guide element (40), towards the contact surface (25) with a pretensioning device (90) pushing the locking element (70) into the blocking position,
the locking device (50) being coupled by traction means (100) to a drive device and/or a counterweight device realised, for example, in the form of a pull or torsion spring arrangement such that it can be acted upon by the drive device and/or the counterweight device with a force opposing the pretensioning force of the pretensioning device (90) and pushing the locking device into the release position, and
the locking device (50) having a lever (60) mounted pivotally in relation to a pivot axis (43) extending at right angles to, and in particular approximately perpendicularly to the longitudinal direction of the guide rail (20), which can be coupled to one side of the pivot axis (43) to the traction means (100) and to the other side of the pivot axis (43) to the locking element (70),
**characterised in that** the locking element (70) is held on the lever (60) such that it can tilt about a tilt axis extending approximately parallel to the pivot axis (43).

2. The door according to Claim 1, **characterised in that** upon adjustment of the locking device (50), the locking element (70) can be placed in the blocking position on the guide element (40).

3. The door according to Claim 2, **characterised in that** the locking element (70) has a first, preferably substantially level bearing surface (76), in the blocking position passing into contact with the contact surface (25), and a second bearing surface (78), in the blocking position passing into contact with the guide element (40), the first bearing surface (76) enclosing with the second bearing surface (78) an acute angle of preferably less than 30°, and in particular approximately 20°.

4. The door according to any of the preceding claims, **characterised in that** the pretensioning device (90) has a torsion spring engaging on one side onto the lever (60) and being supported on the other side at least indirectly on the door panel.

5. The door according to any of the preceding claims, **characterised in that** the locking device has a support element (82) disposed on the side of the guide rail opposite the contact surface of the guide rail.

6. The door according to Claim 5, **characterised in that** the support element (82) is mounted pivotally in relation to the pivot axis (43).

7. The door according to any of the preceding claims, **characterised in that** the guide element (40) has a bearing pin (42) extending approximately perpendicularly to the longitudinal axis of the guide rail (20) and parallel to the door panel plane, which passes through the lever (60), the torsion spring (90) and/or the support element (80).

8. The door according to any of the preceding claims, **characterised in that** the locking device (50) can be fixed to the door panel by a bearing element (30).

9. The door according to Claim 8, **characterised in that** the bearing element (30) is in the form of a U-profile with a connection side piece (32) fixed onto a limit surface of the door panel and two outer side pieces (34, 36) penetrated by the bearing pin (42).

10. The door according to any of the preceding claims, **characterised in that** the locking device (50) is disposed in the region of the lower edge of the door panel in the closed position.

11. The door according to any of the preceding claims, **characterised in that** the guide element (40) has a guide roller (44) rotatably mounted about the longitudinal axis of the bearing pin (42).

12. The door according to Claim 11, **characterised in that** the guide rail (20) is in the form of a C- or J-profile in a sectional plane extending perpendicularly to its longitudinal axis, and is designed to accommodate the guide roller (44).

13. The door according to any of the preceding claims, **characterised in that** the contact surface (25) extends approximately parallel to the door panel plane.

14. The door according to any of the preceding claims, **characterised in that** the door panel has a plurality of interconnected panels, disposed one behind the other in the direction of movement of the door panel and pivotal about pivot axes extending perpendicularly to the direction of movement of the door panel.

## Revendications

1. Porte avec un ventail de porte pouvant être déplacé entre une position ouverte et une position de fermeture, un élément de guidage (40) fixé sur le ventail de porte et coopérant avec un rail de guidage (20) pour le guidage du déplacement du ventail de porte et un dispositif de sécurité (50) pouvant être déplacé entre une position de libération, et dans laquelle il libère un déplacement du ventail de porte, et une position de blocage, dans laquelle il s'oppose à un déplacement du ventail de porte et présentant un élément de sécurité (70) parvenant en appui sur une surface de contact (25) du rail de guidage (20) en cas de déplacement dans la position de blocage, sur laquelle l'élément de sécurité (70) peut être comprimé dans la position de blocage par un élément de compression fixé sur un ventail de porte, en particulier l'élément de guidage (40) en direction de la surface de contact (25), avec un dispositif de pré-tension (90) refoulant l'élément de sécurité (70) dans la position de blocage, le dispositif de sécurité (50) étant couplé par le biais d'un moyen de traction (100) à un dispositif d'entraînement et/ou un dispositif de compensation de poids réalisé par exemple sous la forme d'un agencement de ressort de traction ou de torsion, de telle sorte qu'il peut être sollicité avec le dispositif d'entraînement et/ou le dispositif de compensation de poids avec une force s'opposant à la force de pré-tension du dispositif de pré-tension (90) et refoulant le dispositif de sécurité dans la position de libération et le dispositif de sécurité (50) présentant un levier (60) logé de façon basculante par rapport à un axe de pivotement (43) agencé transversalement, en particulier à peu près perpendiculairement à la direction longitudinale du rail de guidage (20), lequel levier peut être couplé d'un côté de l'axe de pivotement (43) sur le moyen de traction (100) et de l'autre côté de l'axe de pivotement (43) à l'élément de sécurité (70), **caractérisée en ce que** l'élément de sécurité (70) est maintenu sur le levier (60) de façon à pouvoir basculer autour d'un axe de basculement agencé à peu près parallèlement à l'axe de pivotement (43).

2. Porte selon la revendication 1, **caractérisée en ce que** l'élément de sécurité (70) peut être posé sur l'élément de guidage (40) en cas de déplacement du dispositif de sécurité (50) dans la position de blocage.

3. Porte selon la revendication 2, **caractérisée en ce que** l'élément de sécurité (40) présente une première surface d'appui (76) de préférence sensiblement plane, arrivant dans la position de blocage en appui sur la surface de contact (25) et une seconde surface d'appui (78) arrivant dans la position de blocage en appui sur l'élément de guidage (40), la première surface d'appui (76) formant avec la seconde surface d'appui (78) un angle aigu de préférence moins de 30°, en particulier environ 20°.

4. Porte selon l'une quelconque des revendications précédentes, **caractérisée en ce que** le dispositif de pré-tension (90) présente un ressort de torsion s'appliquant d'une part sur le levier (60) et s'appuyant d'autre part au moins indirectement sur le ventail de porte.

5. Porte selon l'une quelconque des revendications précédentes, **caractérisée en ce que** le dispositif de sécurité présente un élément de soutien (82) disposé au côté, opposé à la surface de contact du rail de guidage, du rail de guidage.

6. Porte selon la revendication 5, **caractérisée en ce que** l'élément de soutien (82) est logé de façon basculante par rapport à l'axe de pivotement (43).

7. Porte selon l'une quelconque des revendications précédentes, **caractérisée en ce que** l'élément de guidage (40) présente un boulon de palier (42) agencé à peu près perpendiculairement à l'axe longitudinal du rail de guidage (20) et parallèlement au plan du ventail de porte, lequel boulon traverse le levier (60), le ressort de torsion (90) et/ou l'élément de soutien (80).

8. Porte selon l'une quelconque des revendications précédentes, **caractérisée en ce que** le dispositif de sécurité (50) peut être fixé au moyen d'un élément support (30) sur le ventail de porte.

9. Porte selon la revendication 8, **caractérisée en ce que** l'élément support (30) se présente sous la forme d'un profilé en U avec une branche de liaison (32) fixée sur une surface de limitation du ventail de porte et deux branches (34, 36) extérieures traversées par le boulon de palier (42).

10. Porte selon l'une quelconque des revendications précédentes, **caractérisée en ce que** le dispositif de sécurité (50) est disposé dans la zone du bord, inférieur dans la position de fermeture, du ventail de porte.

11. Porte selon l'une quelconque des revendications précédentes, **caractérisée en ce que** l'élément de guidage (40) présente un galet de guidage (44) logé de façon rotative autour de l'axe longitudinal du boulon de palier (42).

12. Porte selon la revendication 11, **caractérisée en ce que** le rail de guidage (20) présente la forme d'un profilé en C ou en J dans un plan de coupe agencé perpendiculairement à son axe longitudinal et est conçu pour le logement du galet de guidage (44).

13. Porte selon l'une quelconque des revendications précédentes, **caractérisée en ce que** la surface de contact (25) est agencée à peu près parallèlement au plan du ventail de porte.

14. Porte selon l'une quelconque des revendications précédentes, **caractérisée en ce que** le ventail de porte présente une pluralité de panneaux (10) disposés les uns derrière les autres dans le sens de déplacement du ventail de porte et reliés entre eux de façon à pouvoir basculer autour d'axes de pivotement agencés perpendiculairement au sens de déplacement du ventail de porte.
